# EUROPÄISCHE PATENTSCHRIFT

(11) **EP 1 048 843 B1**
(45) Veröffentlichungstag und Bekanntmachung des Hinweises auf die Patenterteilung: **30.08.2006**
(21) Anmeldenummer: 00105302.4
(22) Anmeldetag: 15.03.2000
(51) Int. Cl.: F02M 63/02

(54) **Kraftstoffeinspritzvorrichtung**
Fuel injection device
Dispositif d'injection de combustible

(30) Priorität: 29.04.1999 DE 19919665
(43) Veröffentlichungstag der Anmeldung: 02.11.2000
(73) Patentinhaber: Volkswagen Aktiengesellschaft, 38436 Wolfsburg (DE)
(72) Erfinder: Biener, Martin, 38173 Veltheim (DE)

(56) Entgegenhaltungen:
- DE-A- 3 411 539
- DE-A- 4 106 015
- DE-A- 4 304 967
- US-A- 5 497 750

## Beschreibung

Die Erfindung betrifft eine Kraftstoffeinspritzvorrichtung gemäß dem Oberbegriff des Hauptanspruches, wie z.B. in dem Dokument DE 34 11 539 dargestellt.

Es sind Kraftstoffeinspritzvorrichtungen für Verbrennungskraftmaschinen mit einer gemeinsamen Hochdruckleitung, dem sogenannten Common-Rail bekannt, DE 195 48 279 A 1, die Injektoren zum Einspritzen des Kraftstoffes in die Zylinder von Verbrennungskraftmaschinen besitzen, wobei der Einspritzvorgang von Magnetventilen gesteuert wird, die jeweils als Bestandteil eines Injektors ausgebildet sind. Dabei führen von der mittels einer Kraftstoffhochdruckpumpe befüllbaren gemeinsamen Hochdruckleitung sämtliche Einspritzleitungen zu den einzelnen Injektoren ab, wobei die Hochdruckleitung dabei als Kraftstoffsammelraum wirkt.

Nachteilig an diesen bekannten Common-Rail-Einspritzsystemen sind zum einen die unbefriedigende Beherrschbarkeit der Injektoren sowie die damit erzielbaren Spitzeneinspritzdrücke, die weit unter denen von anderen bekannten Kraftstoffeinspritzsystemen wie z.B. den Pumpe-Düse-Systemen liegen, welche bis zu 2.000 bar Einspritzdruck erreichen. Diese Nachteile begrenzen die spezifische Leistung eines Motors und besonders die akkurate Steuerung der Einspritzung und der Voreinspritzung. Ebenso stellt die Konstanz der Einspritzmengen über die Lebensdauer einer Verbrennungskraftmaschine ein großes Problem dar. Ein weiterer Nachteil der bekannten Einspritzventile mit integrierter Magnetventilsteuerung ist deren sehr komplizierter Aufbau, durch den diese Einspritzventile (Injektoren) in der Herstellung sehr teuer und zudem sehr störanfällig werden.

Aufgabe der Erfindung ist es daher, eine konstruktiv einfache Kraftstoffeinspritzvorrichtung zur Verfügung zu stellen, die durch eine Steigerung des Einspritzdruckes an den Injektoren eine effizientere und damit umweltschonendere Kraftstoffausnutzung mit sich bringt.

Die Lösung dieser Aufgabe ergibt sich mit den Oberbegriffsmerkmalen erfindungsgemäß durch die im kennzeichnenden Teil des Hauptanspruches angegebene technische Lehre.

Dadurch, daß die Magnetventile getrennt von den Injektoren in den Einspritzleitungen angeordnet sind und die Injektoren als Einspritzdüsen ausgebildet sind, für die insbesondere bewährte Einspritzdüsen verwendet werden können, welche z.B. aus Kraftstoffeinspritzsystemen mit herkömmlichen Verteiler-Einspritzpumpen bekannt sind, lassen sich auch die aus diesen bekannten Verteiler-Einspritzpumpem-Systemen bekannten Druckerhöhungsmechanismen nutzen, um den Einspritzdruck in den Einspritzdüsen gegenüber dem in der gemeinsamen Hochdruckleitung (Common-Rail) befindlich Druck deutlich zu überhöhen.

Um eine solche Drucksteigerung zu erreichen sind demnach außer der Abstimmung der Geometrie der Einspritzleitungen auf die auftretenden Druckschwingungen in den Flüssigkeitssäulen des Kraftstoffes zwischen den Magnetventilen und den zugehörigen Einspritzdüsen keine weiteren technischen Maßnahmen erforderlich.

Ein weiterer Vorteil besteht darin, daß bewährte Einspritzdüsen gegen die weniger gut zu beherrschenden Injektoren mit integriertem Magnetventil ausgetauscht werden können, die diesen in der Beherrschbarkeit, Preis und Durchflußkonstanz über ihre Lebensdauer sowie in Ihrer Verfügbarkeit weit überlegen sind.

Weitere bevorzugte Ausführungsformen des Gegenstandes der Erfindung ergeben sich aus und in Kombination mit den weiteren Unteransprüchen.

Gemäß einer besonders bevorzugten Ausführungsform sind die Magnetventile unmittelbar an der gemeinsamen Hochdruckleitung (Common-Rail) angeordnet, so daß keine separaten Zuleitungen zu den Magnetventilen erforderlich sind und diese gemeinsam mit dem Common-Rail am Motor befestigbar sind.

Als Einspritzdüsen können bevorzugt solche mit Ein- oder Zweifeder-Haltertechnik verwendet werden, die gegenüber den bekannten Injektoren einen bedeutenden Preisvorteil besitzen. Zusätzlich kann eine solche Düse mit einem Nadelbewegungsfühler oder einem Nadelhubgeber ausgestattet sein.

Mit der vorliegenden Erfindung, lassen sich somit ohne weitere technische Maßnahmen in konstruktiv einfacher Weise Drucksteigerungen erzielen, mit denen Spitzendrücke erreichbar sind, die bei Vermeidung dessen begrenzten Flexibilität bei der Voreinspritzung denen eines Pumpe-Düse-Systems vergleichbar sind.

Nachfolgend wird eine solche erfindungsgemäße Kraftstoffeinspritzvorrichtung anhand einer Zeichnung näher beschrieben. Es zeigt die Figur 1 eine schematische Darstellung einer Kraftstoffeinspritzvorrichtung mit am Common Rail angeordneten Magnetventilen zur Steuerung des Durchflusses zu den einzelnen Einspritzdüsen.

Die Kraftstoffeinspritzvorrichtung besteht aus einer gemeinsamen Hochdruckleitung 1 (Common-Rail), die mittels einer Hochdruckpumpe 2 aus einem Tank 9 mit unter hohem Druck (ca. 1350 bar) stehenden Kraftstoff befüllt wird. Von der Hochdruckleitung 1 führen der Anzahl der zu versorgenden Zylinder entsprechend mehrere Einspritzleitungen 4 ab, die jeweils an eine in einen Zylinderbrennraum des Motors 6 ragende Einspritzdüse 5 münden. Zur Steuerung der Kraftstoffhochdruckzufuhr an die Einspritzdüsen 5 sind desweiteren jeweils ein Magnetventil 3 in die Einspritzleitungen 4, entfernt von den Einspritzdüsen 5, vorzugsweise direkt an der Hochdruckleitung 1 eingesetzt.

Die Geometrie der Einspritzleitungen 4 zwischen dem Magnetventil 3 und der Einspritzdüse 5 ist dabei in Länge, Durchmesser und räumlicher Verlegung im Motorraum so vorherbestimmt, daß ein großer Teil des Einspritzdruckes an der Einspritzdüse 5 durch Reflexionen von Kraftstoff-Druckwellen zwischen dem Magnetventil 3 und der Einspritzdüse 5 beim schlagartigen Einströmen von Kraftstoff in die Einspritzleitung 4 über das Magnetventil 3 erzeugt wird.

An der gemeinsam Hochdruckleitung 1 ist desweiteren ein Sicherheitsventil 7 angeordnet, welches einen Öffnungsquerschnitt in eine Rücklaufleitung 8 für überschüssigen Kraftstoff auf - bzw. zusteuert.

## Patentansprüche

1. Kraftstoffeinspritzvorrichtung für Verbrennungskraftmaschinen mit einer von einer Kraftstoff-Hochdruckpumpe (2) befüllbaren gemeinsamen Kraftstoff-Hochdruckleitung (1) (Common Rail), von der eine Vielzahl von Einspritzleitungen (4) zu den einzelnen, den Zylindern der Verbrennungskraftmaschine zugeordneten Injektoren abführen und mit Magnetventilen (3) zur Steuerung der Kraftstoffeinspritzung der einzelnen Injektoren, wobei das Magnetventil (3) entfernt vom Injektor in der Einspritzleitung (4) angeordnet und der Injektor als Einspritzdüse (5) ausgebildet ist, **dadurch gekennzeichnet, daß** die Einspritzleitung (4) zwischen Magnetventil (3) und Einspritzdüse (5) derart ausgebildet ist, daß über Druckschwingungen in einer in der Einspritzleitung (4) befindlichen Kraftstoffsäule das Druckniveau an der Einspritzdüse (5) gegenüber dem in der gemeinsamen Hochdruckleitung (1) (Common-Rail) befindlichen Druckniveau im Einspritzzeitraum überhöhbar ist.

2. Kraftstoffeinspritzvorrichtung nach Anspruch 1, **dadurch gekennzeichnet, daß** die Magnetventile (3) unmittelbar an der gemeinsamen Hochdruckleitung (1) (Common-Rail) angeordnet sind.

3. Kraftstoffeinspritzvorrichtung nach Anspruch 1, **dadurch gekennzeichnet, daß** die Einspritzdüsen (5) in Einfeder- oder Zweifeder-Halter eingesetzt sind.

4. Kraftstoffeinspritzvorrichtung nach Anspruch (3) **dadurch gekennzeichnet, daß** die Einspritzdüsen (5) mit einem Nadelbewegungsfühler oder Nadelhubgeber ausgestattet sind.

## Claims

1. Fuel injection device for internal combustion engines having a common rail (1), which can be filled by a high-pressure fuel pump (2) and from which a plurality of injection lines (4) lead off to the individual injectors assigned to the cylinders of the internal combustion engine, and having solenoid valves (3) for controlling the fuel injection of the individual injectors, the solenoid valve (3) being arranged remotely from the injector in the injection line (4), **characterized in that** the injector takes the form of an injection nozzle (5)and the injection line (4) between the solenoid valve (3) and the injection nozzle (5) is designed in such a way that pressure fluctuations in a column of fuel present in the injection line (4) are used during the injection period to boost the pressure level at the injection nozzle (5) compared to the pressure level present in the common rail (1).

2. Fuel injection device according to Claim 1, **characterized in that** the solenoid valves (3) are arranged directly on the common rail (1).

3. Fuel injection device according to Claim 1, **characterized in that** the injection nozzles (5) are inserted into single or double-spring holders.

4. Fuel injection device according to Claim 3, **characterized in that** the injection nozzles (5) are equipped with a needle movement sensor or needle lift sensor.

## Revendications

1. Dispositif d'injection de carburant pour moteurs à combustion interne comprenant une conduite de carburant haute pression commune (1) (rampe commune) pouvant être remplie par une pompe de carburant haute pression (2), de laquelle part une pluralité de conduites d'injection (4) allant aux injecteurs individuels associés aux cylindres du moteur à combustion interne et comprenant des électrovannes (3) pour la commande de l'injection de carburant des injecteurs individuels, l'électrovanne (3) étant disposée à l'écart de l'injecteur dans la conduite d'injection (4), **caractérisé en ce que** l'injecteur est réalisé sous forme de buse d'injection (5) et la conduite d'injection (4) étant réalisée entre l'électrovanne (3) et la buse d'injection (5) de telle sorte que le niveau de pression de la buse d'injection (5) puisse être rehaussé par rapport au niveau de pression dans la conduite haute pression commune (1) (rampe commune) pendant le temps d'injection par le biais des variations de pression dans une colonne de carburant se trouvant dans la conduite d'injection (4).

2. Dispositif d'injection de carburant selon la revendication 1, **caractérisé en ce que** les électrovannes (3) sont disposées directement au niveau de la conduite haute pression commune (1) (rampe commune).

3. Dispositif d'injection de carburant selon la revendication 1, **caractérisé en ce que** les buses d'injection (5) sont insérées dans des fixations à un ressort ou à deux ressorts.

4. Dispositif d'injection de carburant selon la revendication 3, **caractérisé en ce que** les buses d'injection (5) sont munies d'un palpeur de mouvement à aiguille ou d'un capteur de course à aiguille.
